# EUROPÄISCHE PATENTSCHRIFT

(11) **EP 2 769 365 B1**
(45) Veröffentlichungstag und Bekanntmachung des Hinweises auf die Patenterteilung: **10.08.2016**
(21) Anmeldenummer: 12783907.4
(22) Anmeldetag: 15.10.2012
(51) Int. Cl.: G07F 7/06, G07F 9/10

(54) **VERPFLEGUNGSAUTOMAT UND VERFAHREN ZU DESSEN BETRIEB**
AUTOMATIC CATERING MACHINE AND METHOD FOR OPERATING IT
DISTRIBUTEUR AUTOMATIQUE DE PRODUITS DE RESTAURATION ET SON PROCÉDÉ DE FONCTIONNEMENT

(30) Priorität: 17.10.2011 DE 102011084634
(43) Veröffentlichungstag der Anmeldung: 27.08.2014
(73) Patentinhaber: Meier, Thomas, 5018 Erlinsbach (CH)
(72) Erfinder: OTZEN, Jörg, 1807 Blonay (CH)
(74) Vertreter: Liedtke, Markus
(86) Internationale Anmeldenummer: PCT/EP2012/070431
(87) Internationale Veröffentlichungsnummer: WO 2013/057075

(56) Entgegenhaltungen:
- WO-A1-2010/130670
- WO-A2-98/25240
- DE-A1- 3 412 899
- DE-T2- 60 030 942
- DE-U1- 29 721 628
- FR-A1- 2 681 217
- GB-A- 2 209 332
- GB-A- 2 267 700
- US-A1- 2010 169 196

## Beschreibung

Die Erfindung betrifft einen Verpflegungsautomaten nach den Merkmalen des Oberbegriffs des Anspruchs 1 und ein Verfahren zum Betrieb eines Verpflegungsautomaten nach den Merkmalen des Oberbegriffs des Anspruchs 13.

Verpflegungsautomaten können sowohl als Esswarenlager dienen als auch als Esswarenverarbeiter, d. h. die Veipflegungsautomaten können, nachdem sie voll- oder halbautomatisch mit Esswaren befüllt wurden, die Esswaren erhitzen (mittels verschiedensten Verfahren wie Mikrowelle, Konvektionswärme, Kontaktwärme) und/oder abkühlen und/oder auch nur lagern und anschließend an einen Bediener/Konsumenten ausgeben.

Aus der DE 600 30 942 T2 ist ein Verkaufsautomat zum Ausgeben heißer Nahrungsmittel bekannt. Der Verkaufsautomat umfasst ein Gehäuse, welches in einen gekühlten Abschnitt und einen erhitzenden Abschnitt unterteilt ist, die voneinander getrennt sind und miteinander in Verbindung stehen. Der gekühlte Abschnitt umfasst eine Speichereinheit, welche ausgelegt ist, um eine Mehrzahl an Nahrungsmitteln zu beinhalten, wobei jedes von diesen in einem entsprechenden abgedichteten Behälter verpackt ist. Zudem umfasst der gekühlte Abschnitt Aufnehmmittel zum Entnehmen jeweils eines Nahrungsmittels aus der Speichereinheit durch peripheres Erfassen des dazugehörigen Behälters, Öffnungsmittel zum Öffnen des Behälters und Übertragungsmittel zum Herausnehmen des Nahrungsmittels aus dem Behälter. Der erhitzende Abschnitt beinhaltet ein Heizgerät, ein Magazin aus gestapelten wegwerfbaren Behältern, bewegliche Stützmittel, welche ausgelegt sind zum Erhalten des Nahrungsmittels von dem Übertragungsmittel und welche es zu dem erhitzenden Abschnitt übertragen und es in das Heizgerät einführen und dann das heiße Nahrungsmittel an einen der Behälter fördern, Beförderungsmittel zum Übertragen des Nahrungsmittels in den dazugehörigen Behälter außerhalb des Gehäuses und motorisierte Antriebsmittel und Steuerungsmittel, welche von außerhalb des Gehäuses angetrieben werden können und welche zur Verfügung gestellt werden zum synchronen Steuern der Aufnehmmittel, der Öffnungsmittel, der Übertragungsmittel, der beweglichen Stützmittel und der Beförderungsmittel entsprechend eines vorbestimmten automatischen Zyklus. Die Nahrungsmittel bestehen aus vorgekochten Pizzen. Das Heizgerät ist ein elektrischer Ofen. Die Behälter bestehen aus Tabletts. Das Magazin aus wegwerfbaren Tabletts befindet sich in einer Position unterhalb des elektrischen Ofens und beinhaltet ein bewegliches Gegensatzmittel, welches mit den Stützmitteln zusammenwirkt zum Ablegen der heißen Pizza auf dem obersten Tablett innerhalb des Automaten. Ein Stützsockel trägt einen Stapel von wegwerfbaren Tabletts und kann derart angehoben werden, um die Spitze des Stapels von wegwerfbaren Tabletts sofort unterhalb des beweglichen Gegensatzmittels zu positionieren. Die Beförderungsmittel beinhalten eine Schiebe-Trennanordnung, welche beweglich mit abwechselnd geradliniger Bewegung über der Spitze des Magazins der gestapelten Tabletts ist, in einer Position entsprechend einer Ausgangsmündung des Gehäuses, um die heiße Pizza, welche auf dem Tablett geliefert wird, welches sich an der Spitze des Magazins befindet, zu der Ausgangsmündung zu übertragen.

In der DE 297 21 628 U1 wird eine Vorrichtung zur Aufnahme einer Vielzahl von bespielten Ton- und Bildträgern beschirieben. Die Vorrichtung umfasst eine Halteeinrichtung für die einzelnen Kassetten, eine zu den einzelnen Kassetten hin verfahrbare und steuerbare Kassettenentnahmeeinrichtung, eine Auswurfeinrichtung und eine Karten- und/oder tastengesteuerte Vorwähl- und Registriereinrichtung. Die Auswurfeinrichtung ist gleichzeitig als Einwurfeinrichtung für Kassetten ausgestaltet. Die Halteeinrichtung besteht aus in mehreren, vertikal übereinanderstehenden Ebenen an den Innenwänden eines freistehenden kreisrunden Gebäudes angeordneten Halteelementen. Die Kassettenentnahmeeinrichtung ist im Zentrum des Gebäudes angeordnet und verfügt über eine vertikal auf einer Laufschiene verfahrbare Transporteinheit, welche jede Kassette von und zu ihrem bestimmungsgemäßen Ort transportiert.

Aus der DE 34 12 899 A1 ist ein Speiseautomat bekannt. Der Speisenautomat ist mit einem Magazin für eine Mehrzahl gekühlter oder ungekühlter portionierter Speisen, mit einer Aufwärmeinrichtung, einer Ausgabestation, einer zwischen Magazin und Aufwärmeinrichtung wirkenden Transporteinrichtung und einer Wählstation versehen. Das Magazin ist in einem Vorrats schrank angeordnet, der in mindestens ein Kühlabteil und mindestens ein Tiefkühlabteil unterteilt ist, wobei mittels der Transporteinrichtung Speisenschalen zwischen Kühlabteil und Tiefkühlabteil austauschbar sind.

In der FR 2 681 217 A1 werden ein Mikrowellenofen und eine automatische Ausgabevorrichtung für Esswaren mit einem solchen Mikrowellenofen beschirieben. Der Innenraum des Ofens ist über eine dicht schließende Tür zugänglich. Die Tür weist Aufnahmemittel zur Aufnahme der zu erwärmenden Produkte auf und ist zwischen einer ersten Position, in welcher die Aufnahmemittel mit den zu erwärmenden Produkten zu bestücken sind, und einer zweiten Position, in welcher die Aufnahmemittel mit den zu erwärmenden Produkten im Innenraum des Mikrowellenofens angeordnet sind, bewegbar. Während der Rückkehr in die erste Position interagieren die Aufnahmemittel mit Ausgabemitteln. Die Vorrichtung umfasst ein Regallager zur Lagerung einer Mehrzahl von Esswaren und einen Schieber, mittels welchem jeweils eine Essware aus dem Regallager herausschiebbar ist. Der Schieber ist horizontal und vertikal bewegbar und von dem Regallager umschlossen.

Aus der GB 2 267 700 A ist ein Verkaufsautomat für heißes Essen bekannt. Der Verkaufsautomat umfasst ein Fach zur Aufbewahrung verschlossener Nahrungsmittelbehälter, einen Mikrowellenofen und eine Einrichtung zum Transport eines Nahrungsmittelbehälters aus einem Speicherraum in den Mikrowellenofen zum Erwärmen der Nahrungsmittel in dem Nahrungsmittelbehälter vor dessen Ausgabe. Um ein Platzen des Nahrungsmittelbehälters im Mikrowellenofen zu verhindern, wird eine Dichtfolie mittels eines Heizelements punktiert, bevor der Nahrungsmittelbehälter im Mikrowellenofen angeordnet wird. Die Erwärmung des Heizelements stellt sicher, dass es steril bleibt.

Der Erfindung liegt die Aufgabe zu Grunde, einen verbesserten Verpflegungsautomaten und ein Verfahren zu dessen Betrieb anzugeben.

Die Aufgabe wird erfindungsgemäß gelöst durch einen Verpflegungsautomaten mit den Merkmalen des Anspruchs 1 und ein Verfahren zum Betrieb eines Verpflegungsautomaten mit den Merkmalen des Anspruchs 13.

Vorteilhafte Ausgestaltungen der Erfindung sind Gegenstand der Unteransprüche.

In einem erfindungsgemäßen Veipflegungsautomaten ist zumindest eine Essware lagerbar, kühlbar und/oder erwärmbar. Der Veipflegungsautomat weist ein Regallager zur Lagerung einer Mehrzahl von Esswaren und eine Transportvorrichtung auf, mittels welcher jeweils zumindest eine Essware aus dem Regallager entnehmbar ist, wobei die Transportvorrichtung ein Transportwerkzeug zum Erfassen der Essware aufweist, welches zumindest horizontal und vertikal bewegbar und zumindest um eine vertikale Achse drehbar und/oder schwenkbar ist. Die Transportvorrichtung ist zumindest teilweise von dem Regallager umschlossen. Die Essware ist mittels des Transportwerkzeugs der Transportvorrichtung zu einer Mehrzahl von Stationen im Verpflegungsautomaten transportierbar, welche oberhalb des Regallagers angeordnet sind.

In einem erfindungsgemäßen Verfahren zum Betrieb dieses Verpflegungsautomaten wird aus dem Regallager zur Lagerung einer Mehrzahl von Esswaren mittels der Transportvorrichtung, welche zumindest teilweise von dem Regallager umschlossen ist, zumindest eine Essware entnommen und zu einer Mehrzahl von Stationen im Verpflegungsautomaten transportiert, wobei das Transportwerkzeug der Transportvorrichtung zumindest horizontal und vertikal bewegt und zumindest um eine vertikale Achse gedreht und/oder geschwenkt wird, um eine Lagerposition der Essware anzufahren und die Essware zu erfassen und zu transportieren.

Auf diese Weise ist mittels des Transportwerkzeugs eine jeweils von einem Konsumenten gewünschte Essware aus dem Regallager zu entnehmen und zu den Stationen zur Zubereitung und/oder Ausgabe zu transportieren. Die Stationen können verschiedene Einrichtungen zur Zubereitung, Lagerung und/oder Ausgabe der Essware an den Konsumenten aufweisen.

Durch den Transport der Essware aus dem Regallager zu der Mehrzahl von Stationen mittels des Transportwerkzeugs ist eine vollautomatische Lagerung, Zubereitung und/oder Ausgabe der Essware an den Konsumenten ermöglicht. Des Weiteren ist dadurch eine so genannte dynamische Lagerhaltung der Esswaren im Regallager ermöglicht, auch als chaotische Lagerhaltung bezeichnet. D. h. es sind eine Vielzahl unterschiedlicher Esswaren an beliebigen Lagerpositionen im Regallager einzusortieren, wobei die jeweilige Essware und deren Lagerposition im Regallager eindeutig zu identifizieren und zu speichern ist. Bei einer entsprechenden Auswahl der Essware durch den Konsumenten ist diese mittels des Transportwerkzeugs, welches deren Lagerposition im Regallager anfährt, aus dem Regallager zu entnehmen und zur Station im Veipflegungsautomaten zu transportieren.

Das Einsortieren der Esswaren in das Regallager kann dabei beispielsweise manuell oder automatisch bzw. zumindest halbautomatisch erfolgen, wobei jeweils die Essware und deren Lagerposition im Regallager zu identifizieren und zu speichern ist. Ein automatisches oder halbautomatisches Einsortieren kann beispielsweise mittels des Transportwerkzeugs erfolgen, welches die im Regallager zu lagernde Essware automatisch an einer Station des Verpflegungsautomaten abholt und im Regallager einlagert.

Durch diese dynamische oder chaotische Lagerung der Esswaren ist insbesondere eine Fehlbestückung des Regallagers verhindert, da ein Einsortieren verschiedener Sorten von Esswaren an für die jeweilige Sorte jeweils fest reservierten Lagerpositionen nicht erforderlich ist. Bei einer derartigen Festplatzlagerung könnte es bei falsch einsortierten Esswaren zur Ausgabe einer falschen, vom Konsumenten nicht ausgewählten Essware kommen. Dies ist durch die dynamische oder chaotische Lagerhaltung verhindert.

Des Weiteren ist, da eine Identifikation der eingelagerten Esswaren erforderlich ist, auf einfache Weise eine Lagerstandsüberwachung möglich. Dies ermöglicht bei einer Reduzierung einer oder mehrerer Sorten Esswaren ein zeitnahes Wiederauffüllen des Regallagers, so dass auf einfache Weise eine Verfügbarkeit der Esswaren optimierbar ist. Zudem ist eine Menge der verschiedenen Esswaren an deren jeweilige Nachfrage anzupassen, da keine festen Lagerplätze für verschiedene Esswaren erforderlich sind. D. h. es sind verschiedene Sorten von Esswaren, je nach deren Nachfrage durch die Konsumenten, in unterschiedlichen Mengen einzulagern, so dass ein im Regallager vorhandener Lagerplatz optimal zu nutzen ist, wodurch Intervalle zwischen dem jeweiligen Nachfüllen des Regallagers verlängerbar sind und das Regallager und dadurch der Verpflegungsautomat kleiner ausgebildet sein kann.

Dadurch, dass das Transportwerkzeug zumindest um eine vertikale Achse drehbar und/oder schwenkbar ist, sind allein mittels einer Bewegungssteuerung der Transportvorrichtung alle im Regallager gelagerten Esswaren mittels des Transportwerkzeugs erreichbar und aus dem Regallager entnehmbar. Eine zusätzliche Bewegung des Regallagers, wozu ein zusätzlicher Antrieb des Regallagers und zusätzlich dessen Steuerung erforderlich wäre, ist dadurch nicht notwendig. D. h. der Transport der Esswaren und dadurch deren vollautomatische Zubereitung und Ausgabe an den Konsumenten sind auf einfache, kostengünstige und Bauraum sparende Weise realisiert.

In einer weiteren Ausführungsform kann jedoch zusätzlich auch das Regallager drehbar gelagert sein. Auf diese Weise ist zum Beispiel ein manuelles Bestücken des Regallagers mit Esswaren erleichtert, wobei beispielsweise eine seitlich am Verpflegungsautomaten angeordnete Klappe zu öffnen und das Regallager sukzessive zu bestücken ist. Dabei sind durch eine Drehung des Regallagers alle Lagerplätze auf einfache Weise zu erreichen. Des Weiteren kann der Verpflegungsautomat auch zur Drehung des Regallagers einen Antrieb aufweisen, so dass das Regallager auch zur Entnahme einer jeweiligen Essware durch eine entsprechende Ansteuerung dieses Antriebs in eine Position zu drehen ist, in welcher die Essware durch das Transportwerkzeug zu erreichen und aus dem Regallager zu entnehmen ist. Durch das drehbare Regallager entspricht der Verpflegungsautomat einem Revolverpunzip.

Im Verfahren zum Betrieb des Veipflegungsautomaten wird entsprechend der jeweiligen Ausführungsform des Verpflegungsautomaten das Transportwerkzeug zumindest um eine vertikale Achse gedreht und/oder geschwenkt und/oder das Regallager wird um eine vertikale Drehachse gedreht, um eine Lagerposition der Essware mittels des Transportwerkzeugs anzufahren und die Essware zu erfassen und zu transportieren.

Der Antrieb oder eine Mehrzahl von Antrieben der Transportvorrichtung und/oder des Regallagers kann/können beispielsweise jeweils als Elektromotor, insbesondere als Servomotor, oder auch pneumatisch oder hydraulisch ausgebildet sein und direkt oder über Getriebe, beispielsweise über Riemen- oder Kettengetriebe oder über Zahnradgetriebe, mit der Transportvorrichtung und/oder mit dem Regallager gekoppelt sein.

Vorzugsweise weist das Regallager Lagerplätze für Esswaren in einer Mehrzahl übereinander angeordneter Ebenen auf, wobei alle Lagerplätze jeweils einer Ebene zusammen einen Kreis ausbilden. D. h. die Lagerplätze des Regallagers sind in mehreren Zeilen, d. h. in mehreren Ebenen übereinander, und in mehreren Spalten kreisförmig nebeneinander angeordnet, so dass das Regallager einen kreisförmigen Grundriss aufweist. Dies ist eine sehr effiziente und zum automatischen Transport der Esswaren aus dem Regallager mittels der TransportVorrichtung besonders geeignete Anordnung der Esswaren, da durch Drehen oder Schwenken des Transportwerkzeugs und/oder durch Drehen des Regallagers sowie durch horizontale und vertikale Bewegungen des Transportwerkzeugs alle im Regallager eingelagerten Esswaren erreichbar und aus dem Regallager entnehmbar sind, wobei das Transportwerkzeug durch Anfahren der entsprechenden Zeile und Spalte des Regallagers die an der jeweiligen Lagerposition gelagerte Essware entnehmen kann.

Bei einer derartigen Ausbildung des Regallagers ist die Transportvorrichtung zumindest teilweise von dem Regallager umschlossen, da im vertikalen Mittelbereich des Regallagers, d. h. im Bereich einer Rotationsachse des Regallagers, ein ausreichender Platz zum Anordnen der Transportvorrichtung zur Verfügung steht und durch eine derartige Anordnung der Transportvorrichtung alle im Regallager eingelagerten Esswaren auch bereits allein durch entsprechende Bewegungen der Transportvorrichtung erreichbar und aus dem Regallager entnehmbar sind. Zudem sind durch eine derartige, im Wesentlichen mittige Anordnung der Transportvoruchtung im Verpflegungsautomaten auch alle Stationen des Verpflegungsautomaten, an welchen die Essware zuzubereiten, zwischenzulagern und/oder an den Konsumenten auszugeben ist, mittels des Transportwerkzeugs zu erreichen.

In einer nicht erfindungsgemäßen Ausführungsform ist die Transportvorrichtung an einer Außenseite des Regallagers angeordnet. In diesem Fall ist zusätzlich zur Transportvorrichtung auch das Regallager mittels eines entsprechenden Antriebs automatisch zu drehen, um mittels des Transportwerkzeugs alle Lagerpositionen des Regallagers zu erreichen. Alternativ ist das Transportwerkzeugs an einer Außenseite des Regallagers entlang um den Umfang des Regallagers herum zu bewegen. Auf diese Weise ist keine Drehbewegung des Regallagers erforderlich. Dies würde jedoch einen erhöhten Bauraumbedarf an einer Außenseite des Regallagers zur Bewegung des Transportwerkzeugs erfordern.

Vorzugsweise ist ein vertikales Gestänge der Transportvorrichtung, an welchem das Transportwerkzeug angeordnet ist und an welchem entlang es vertikal bewegbar ist, derart zumindest teilweise von dem Regallager umschlossen, dass das Gestänge zentrisch oder exzentrisch im Regallager angeordnet ist. Eine zentrische Anordnung erfordert einen größeren Bauraum, um das Transportwerkzeug frei drehen zu können, d. h. zumindest eine doppelte Länge eines nicht vertikal ausgefahrenen Transportwerkzeugs. Es ist dann durch Drehen sowie durch vertikale Bewegung an die jeweilige Lagerposition zu bewegen und durch eine horizontale Bewegung ist die jeweilige Essware aufzunehmen und aus ihrer Lagerposition zu entnehmen. Dieser höhere Bauraumbedarf ist jedoch bei einem großen Regallager mit einer großen Anzahl Esswaren auf jeweils einer Ebene unerheblich, da sich in diesem Fall ein Durchmesser der Lagerebenen vergrößert, um alle Esswaren anordnen zu können. Dadurch steht im mittleren, vom Regallager umschlossenen Bereich ein ausreichender Bauraum zur Verfügung.

Um einen möglichst kleinen Veipflegungsautomaten zu erstellen, welcher einen möglichst kleinen Bauraum, insbesondere eine möglichst geringe Standfläche benötigt und bei welchem bereits ein kleineres Regallager mit weniger Lagerpositionen ausreichend ist, ist die exzentrische Anordnung des Gestänges der Transportvorrichtung besonders sinnvoll, so dass das Gestänge unmittelbar an einen Innenrand des Regallagers angrenzend angeordnet ist. Auf diese Weise ist bereits ein freier Bauraum für die Transportvorrichtung im Inneren des Regallagers ausreichend, welcher der Länge des nicht vertikal ausgefahrenen Transportwerkzeugs entspricht oder nur gering größer ist. Auch bei dieser Anordnung ist das Transportwerkzeug im Regallager frei drehbar bzw. schwenkbar und vertikal bewegbar, um eine jeweilige Lagerposition anzufahren. Durch horizontales Bewegen des Transportwerkzeugs ist dann die jeweilige Essware aufnehmbar und aus dem Regallager zu entnehmen.

Vorzugsweise umfasst der Verpflegungsautomat einen Grill zur zumindest teilweisen Zubereitung der Essware, wobei der Grill zumindest eine Widerstandsdraht-Heizeinrichtung aufweist, in welcher ein oder mehrere Widerstandsdrähte unverhüllt angeordnet sind. D. h. es handelt sich hierbei nicht um einen so genannten Quarzgrill, bei dem die Heizdrähte von Quarzglas umschlossen sind und von Gas umgeben sind. Diese Ausbildung des Grills mit zumindest einer Widerstandsdraht-Heizeinrichtung ermöglicht eine Abstrahlung von Wärmestrahlung, insbesondere von infraroter Strahlung, mit einer höheren Wellenlänge als bei einem Quarzgrill. Die Wellenlänge der Strahlung beträgt bei diesem Grill mit Widerstandsdrähten beispielsweise ca. 2,8 µm bis 3,8 µm, während sie bei einem Quarzgrill, ca. 1,1 µm beträgt. Diese höhere Wellenlänge ermöglicht die Zubereitung der Essware, d. h. deren Erwärmen, auch im verpackten Zustand, da die längerwellige Strahlung die Verpackung durchringt und auf die Essware einwirkt. Zudem ist mittels eines Grills mit Widerstandsdrähten, welche beispielsweise flächig und eben am Grill angeordnet sind und eine Fläche abdecken, welche einer Ausdehnung der Essware entspricht, eine wesentlich gerichteter Abstrahlung möglich als mit einem Quarzgrill, bei welchem die Abstrahlung von den Quarzglasrohren in alle Richtungen erfolgt.

Alternativ oder zusätzlich kann der Verpflegungsautomat weitere Einrichtungen zur zumindest teilweisen Zubereitung der Essware aufweisen, insbesondere eine Mikrowelle.

Vorzugsweise umfasst der Verpflegungsautomat eine Perforiereinheit zum Einbringen zumindest eines Lochs in eine Verpackung der Essware vor deren Zubereitung. Diese Perforiereinheit weist beispielsweise ein oder mehr nadelartige Elemente auf, welche in einem oberen Bereich des Verpflegungsautomaten angeordnet und nach unten ausgerichtet sind, so dass während eines Heraushebens der Essware mittels des Transportwerkzeugs aus dem Regallager die Verpackung durch ein zusätzliches Anheben in Richtung der Perforiereinheit zu perforieren ist, danach geringfügig abzusenken und zur weiteren Verarbeitung zu transportieren ist. Durch dieses Perforieren ist während eines Erwärmens der Essware ein Entweichen von Fluiden, insbesondere von Dampf, aus der Verpackung ermöglicht und ein Zerstören der Verpackung durch einen zu starken Innendruck verhindert. Auf diese Weise ist kein vollständiges Öffnen der Verpackung zur Zubereitung der Essware erforderlich, so dass diese weiterhin hygienisch verpackt bleibt. Alternativ kann der Verpflegungsautomat jedoch auch einen Öffnungsmechanismus zu Öffnen der Verpackung, gegebenenfalls zum Entnehmen der Essware aus der Verpackung zu deren Zubereitung und zum Wiederverpacken der Essware aufweisen. Dies wäre jedoch mit einem erhöhten Aufwand verbunden.

Zweckmäßigerweise ist eine Kühleinrichtung an einer Oberseite des Regallagers angeordnet. Mittels dieser Kühleinrichtung sind die Esswaren zu kühlen und dadurch wesentlich länger zu lagern. Durch die Anordnung der Kühleinrichtung an der Oberseite des Regallagers ist die Kühlung besonders effizient, da mittels der Kühleinrichtung gekühlte Luft in Richtung des Regallagers absinkt, wodurch das Regallager in einem von der Kühleinrichtung erzeugten Kaltluftsee angeordnet ist. Die Kühleimichtung ist dabei derart ausgebildet und angeordnet, dass die Esswaren mittels der Transportvorrichtung an der Kühlvorrichtung vorbei aus dem Regallager zu den einzelnen Stationen des Veipflegungsautomaten zu transportieren sind. In anderen Ausführungsformen des Verpflegungsautomaten kann die Kühleinrichtung jedoch auch an einer anderen Position angeordnet sein, beispielsweise kann sie vom Regallager zumindest teilweise umschlossen sein oder das Regallager zumindest teilweise umschließen, zum Beispiel seitlich, oder an einer Unterseite des Regallagers angeordnet sein.

In besonders vorteilhafter Weise umfasst der Verpflegungsautomat zumindest eine Identifizierungsvorrichtung zu einer Identifizierung der Essware. Diese Identifizierungsvorrichtung ist in einer bevorzugten Ausführungsform ein Lesegerät zu einem Auslesen eines Transponders an der Essware oder an deren Verpackung. Dieser Transponder ist beispielsweise ein so genannter RFID-Chip (Radio Frequency Identification).

In einer weiteren bevorzugten Ausführungsform ist die Identifizierungsvorrichtung eine optische Erfassungseinheit, beispielsweise eine Kamera oder ein Barcode-Lesegerät. Es ist auch eine Verwendung mehrerer Identifizierungsverrichtungen möglich, um beispielsweise jederzeit eine sichere Identifizierung der Essware sicherzustellen. Auf diese Weise sind von diesem Verpflegungsautomaten auch Esswaren verarbeitbar, welche jeweils auf verschiedene Weise zu identifizieren sind, d. h. beispielsweise keinen Barcode oder keinen Transponder aufweisen.

Dadurch ist die Essware vom Veipflegungsautomaten anhand des Transponders bzw. anhand eines Barcodes auf der Verpackung oder anhand der Verpackung selbst bzw. deren Bedruckung auf einfache Weise identifizierbar und entsprechend behandelbar, d. h. zum Beispiel mit einer auf die betreffende Essware abgestimmten Temperatur und Garzeit im Grill und/oder der Mikrowelle zubereitbar und/oder mit einer entsprechend abgestimmten Temperatur kühlbar und/oder lagerbar. Eine Transponderinformation bzw. die Bedruckung der Verpackung, beispielsweise der Barcode, können des Weiteren beispielsweise auch ein Haltbarkeitsdatum der Essware enthalten, so dass ein einwandfreier Zustand der an den Konsumenten auszugebenden Essware jederzeit sichergestellt ist.

Durch eine Verwendung mehrerer als Kamera ausgebildeter Identifizierungsverrichtungen an verschiedenen Positionen im Verpflegungsautomaten ist des Weiteren beispielsweise eine optimale Positionierung der Essware im Regallager und/oder am Transportwerkzeug und/oder ein jeweiliger Zustand der Essware kontrollierbar und überwachbar. So ist beispielsweise mittels einer Kamera im Bereich des Grills und/oder der Mikrowelle ein aktueller Garzustand der Essware beurteilbar. Mittels einer Kamera im Regallager ist deren Lagerung überwachbar und deren Qualitätszustand beurteilbar.

Vorzugsweise umfasst der Verpflegungsautomat zumindest eine berührungssensible Anzeigeeinheit. Dies ermöglicht auf für den Konsumenten einfache und komfortable Weise eine Kommunikation zwischen dem Konsumenten und dem Verpflegungsautomaten. Mittels der berührungssensiblen Anzeigeeinheit ist beispielsweise vom Konsumenten die Essware auswählbar und vom Verpflegungsautomaten dem Konsumenten eine verbleibende Zeit bis zur Fertigstellung und Ausgabe der Essware anzeigbar. Des Weiteren ist der Verpflegungsautomat über diese berührungssensible Anzeigeeinheit beispielsweise auch programmierbar, d. h. es sind zum Beispiel zu verarbeitende Esswaren vorgebbar und diesen Aufbewahrungszeiten und/oder -temperaturen sowie Zubereitungszeiten und/oder -temperaturen zuordbar.

In einer vorteilhaften Ausführungsform weist der Verpflegungsautomat vorzugsweise zumindest eine Zahlungseinheit auf, welche dem Konsumenten eine Bezahlung der Essware ermöglicht. Dies sind beispielsweise eine Bargeldzahlungseinheit und/oder eine Zahlungseinheit für Geld- und/oder Kreditkarten.

In einer weiteren Ausführungsform weist der Verpflegungsautomat zumindest eine drahtgebundene und/oder drahtlose Kommunikationseinheit auf. Diese Kommunikationseinheit ermöglicht beispielsweise eine Überprüfung eines jeweiligen Zahlungsmittels, zum Beispiel der Geld- oder Kreditkarte des Konsumenten, um dessen Zahlungsfähigkeit sicherzustellen. Des Weiteren ist mittels einer derartigen Kommunikationseinheit beispielsweise eine Datenfernübertragung zur Wartung und Kontrolle des Verpflegungsautomaten ermöglicht, so dass zum Beispiel Störungen sofort erkennbar und möglicherweise mittels Datenfernübertragung behebbar sind. Auch ist auf diese Weise zum Beispiel ein aktueller Füllstand des Vorratsbehälters überprüfbar, so dass ein rechtzeitiges Nachfüllen ermöglicht ist.

Zudem ist über diese Kommunikationseinheit beispielsweise eine Fernbestellung von Esswaren über eine Datenfernübertragung ermöglicht, so dass der Konsument sich bereits aus einer größeren Entfernung, beispielsweise von zuhause aus, sich eine Essware aussuchen und bestellen kann, welche dann vom Verpflegungsautomaten zuzubereiten ist, während sich der Konsument zum Verpflegungsautomaten bewegt, um die Essware abzuholen. Auf diese Weise sind lange Wartezeiten für den Konsumenten am Verpflegungsautomaten während der Zubereitung seiner bestellten Essware verhindert. Über diese Kommunikationseinheit ist dem Konsumenten beispielsweise auch mitzuteilen, wann seine Essware fertiggestellt und zur Ausgabe bereit ist, so dass er sie rechtzeitig abholen kann. Ist eine Abholung der Essware durch den Konsumenten verspätet, so kann diese in einer der Stationen des Verpflegungsautomaten zwischengelagert und warm gehalten werden.

Ausführungsbeispiele der Erfindung werden im Folgenden anhand von Zeichnungen näher erläutert.

Darin zeigen:
- Figur 1: schematisch eine perspektivische Darstellung eines Verpflegungsautomaten,
- Figur 2: schematisch eine perspektivische Darstellung eines Inneren eines Verpflegungsautomaten,
- Figur 3: schematisch eine Seitenansicht eines Inneren eines Verpflegungsautomaten,
- Figur 4: schematisch eine perspektivische Darstellung von inneren Bauteilen eines Verpflegungsautomaten,
- Figur 5: schematisch eine weitere perspektivische Darstellung von inneren Bauteilen eines Verpflegungsautomaten,
- Figur 6: schematisch eine weitere perspektivische Darstellung eines Verpflegungsautomaten,
- Figur 7: schematisch eine weitere perspektivische Darstellung von inneren Bauteilen eines Verpflegungsautomaten,
- Figur 8: schematisch eine perspektivische Darstellung eines Lagerelementes eines Regallagers eines Verpflegungsautomaten,
- Figur 9: schematisch eine perspektivische Darstellung eines Transportwerkzeugs eines Verpflegungsautomaten,
- Figur 10: schematisch eine weitere perspektivische Darstellung eines Transportwerkzeugs eines Verpflegungsautomaten,
- Figur 11: schematisch eine perspektivische Darstellung einer TransportVorrichtung eines Verpflegungsautomaten und
- Figur 12: schematisch eine weitere perspektivische Darstellung einer Transportvorrichtung eines Verpflegungsautomaten.

Einander entsprechende Teile sind in allen Figuren mit den gleichen Bezugszeichen versehen.

Die Figuren 1 bis 12 zeigen Darstellungen einer vorteilhaften Ausführungsform eines Verpflegungsautomaten 1 bzw. von Bauteilen oder Bauteilgruppen des Verpflegungsautomaten 1 in verschiedenen Ansichten.

In einem derartigen Verpflegungsautomaten 1 sind Esswaren 2 lagerbar, kühlbar und erwärmbar. Zur Lagerung der Esswaren 2 weist der Verpflegungsautomat 1 ein Regallager 3 auf, aus welchem mittels einer Transportvorrichtung 4 jeweils eine Essware 2 entnehmbar und zu einer oder mehreren von im hier dargestellten Beispiel vier Stationen S1, S2, S3, S4 im Verpflegungsautomaten 1 transportierbar ist. Die Stationen S1, S2, S3, S4 sind, wie in Figur 1 dargestellt, oberhalb des Regallagers 3 angeordnet, wobei der Verpflegungsautomat 1 eine die Stationen S1, S2, S3, S4 umgebende äußere Verkleidung aufweist, welche hier aus Gründen der Übersichtlichkeit nicht dargestellt ist.

Die hier dargestellte Ausführungsform des Verpflegungsautomaten 1 weist an einer ersten Station S 1 einen Grill 5 und an einer zweiten Station S2 eine Mikrowelle 6 auf, mittels welchen die jeweilige Essware 2 zu erwärmen ist, d. h. die Essware 2 ist mittels der Mikrowelle 6 und/oder mittels des Grills 5 zuzubereiten oder die Zubereitung ist mittels der Mikrowelle 6 und/oder mittels des Grills 5 zumindest fertigzustellen. Unter dem allgemein bekannten und verwendeten Begriff Mikrowelle 6 ist dabei eine Mikrowellenabstrahlvorrichtung zur Erwärmung von Esswaren 2 zu verstehen.

Dabei sind zur Zubereitung der Essware 2, je nach Art der jeweiligen Essware 2 und deren Zubereitungserfordernissen, beispielsweise nur die Mikrowelle 6 oder nur der Grill 5 zu benutzen oder eine Kombination der Mikrowelle 6 und des Grills 5, wobei dann auch eine Reihenfolge der Benutzung von der Art der Essware 2 und deren Zubereitungserfordernissen abhängig ist.

An einer dritten Station S3 des Veipflegungsautomaten 1 sind Esswaren 2 vor und/oder nach deren Zubereitung und/oder in einem Zwischenschnitt während der Zubereitung zwischenzulagern. Um die Esswaren 2 insbesondere nach deren Zubereitung in dieser dritten Station S3 zwischenlagern zu können, beispielsweise falls ein Konsument, an welchen die jeweilige Essware 2 auszugeben ist, noch nicht am Verpflegungsautomaten 1 bereitsteht, um die Essware 2 in Empfang nehmen zu können, weist die dritte Station S3 zweckmäßigerweise eine hier nicht näher dargestellte Warmhalteeimichtung auf. Eine vierte Station S4 des Verpflegungsautomaten 1 ist zur Ausgabe der Essware 2 an den Konsumenten ausgebildet.

Es können sich, wie beispielsweise in den Figuren 1 und 2 dargestellt, auch zeitgleich in verschiedenen oder in allen Stationen S1, S2, S3, S4 Esswaren 2 befinden, d. h. es ist beispielsweise mittels der Transportvorrichtung 4 eine Essware 2 von einer der Stationen S1, S2, S3, S4 in eine andere zu transportieren, um sie beispielsweise weiter zuzubereiten, danach eine weitere Essware 2 aus dem Regallager 3 in eine der Stationen S1, S2, S3, S4 zu transportieren, um beispielsweise bereits mit deren Zubereitung zu beginnen und danach die fertig zubereitete erste Essware 2 an der vierten Station S4 an den Konsumenten auszugeben oder in der dritten Station S3 zwischenzulagern. D. h. es ist nicht erforderlich, solange zu warten, bis eine Essware 2 fertig bearbeitet und an den Konsumenten ausgegeben ist, und erst danach eine folgende Essware 2 aus dem Regallager 3 zu holen. Das gleichzeitige Bearbeiten mehrerer Esswaren 2 in unterschiedlichen Stationen S1, S2, S3, S4 ermöglicht auf diese Weise eine sehr schnelle Bedienung von Konsumentenwünschen auch bei einer größeren Anzahl von Konsumenten.

Des Weiteren kann der Verpflegungsautomat 1 in einer nicht dargestellten Ausführungsform auch ein zusätzliches Transportmittel zum Transport der Esswaren 2 von einer der Stationen S1, S2, S3, S4 zu einer oder mehreren anderen der Stationen S1, S2, S3, S4 aufweisen, so dass die Essware 2 mittels der Transportvorrichtung 4 lediglich aus dem Regallager 3 zu entnehmen und auf dieses weitere, beispielsweise als Drehteller ausgebildete Transportmittel zu transportieren wäre. Ein derartiger Drehteller kann dabei auch Öffnungen aufweisen oder als eine Mehrzahl von kreisförmig angeordneten Gabelzinken ausgebildet sein, um beispielsweise im Grill 5 auch eine Bestrahlung der Essware 2 von unten zu ermöglichen.

Die in den Figuren 4 und 5 sowie 11 und 12 näher dargestellte Transportvoruchtung 4, mittels welcher die Esswaren 2 aus dem Regallager 3 entnehmbar und zu den Stationen S1, S2, S3, S4 zu transportieren sind, weist ein Transportwerkzeug 7 zum Erfassen der Essware 2 auf, welches horizontal und vertikal bewegbar ist. Das Transportwerkzeug 7, welches in den Figuren 9 und 10 näher dargestellt ist, ist im hier dargestellten Beispiel als eine Art Gabel mit zwei Zinken 7.1 und zwei seitlichen Stützen 7.2 zur sicheren Aufnahme und zum sicheren Transport der Esswaren 2 ausgebildet.

Zum vertikalen Bewegen des Transportwerkzeugs 7 ist dieses mittels einer horizontalen Halterung 8 an einem vertikalen Gestänge 9 der TransportVorrichtung 4 angeordnet. Dieses vertikale Gestänge 9 ist im hier dargestellten Beispiel aus zwei vertikalen Stangen gebildet, an welchen die horizontale Halterung 8 des Transportwerkzeugs 7 vertikal entlanggleiten kann.

Mittels einer vertikalen Gewindestange 10, die an einem Ende mit einem ersten Elektromotor 11 gekoppelt ist, ist das Transportwerkzeug 7 vertikal anzuheben und abzusenken, je nach Drehrichtung der vertikalen Gewindestange 10. Dabei erfolgt eine Übertragung einer Drehbewegung der vom ersten Elektromotor 11 angetriebenen vertikalen Gewindestange 10 über deren Gewinde auf die horizontale Halterung 8 des Transportwerkzeugs 7, wobei die Drehbewegung der vertikalen Gewindestange 10 in eine vertikale Bewegung des Transportwerkzeugs 7 umgesetzt wird.

Der erste Elektromotor 11, welcher im hier dargestellten Beispiel direkt mit der vertikalen Gewindestange 10 gekoppelt ist, ist dabei vorzugsweise als ein Servomotor oder Schrittmotor ausgebildet, so dass durch eine entsprechende Ansteuerung des ersten Elektromotors 11 eine exakte vertikale Positionierung des Transportwerkzeugs 7 ermöglicht ist. In weiteren, hier nicht dargestellten Ausführungsformen kann der erste Elektromotor 11 auch über ein Getriebe, beispielsweise über einen Riemen- oder Kettentrieb, oder über ein Zahnradgetriebe mit der vertikalen Gewindestange 10 gekoppelt sein. Des Weiteren sind auch andere Antriebsarten zur vertikalen Bewegung des Transportwerkzeugs 7 möglich, beispielsweise eine Pneumatik oder Hydraulik.

Zum horizontalen Bewegen des Transportwerkzeugs 7 ist dieses mit einer horizontalen Gewindestange 12 gekoppelt, welche an einem Ende mit einem zweiten Elektromotor 13 gekoppelt ist. Durch Drehen der horizontalen Gewindestange 12 ist das Transportwerkzeug 7 entlang seiner horizontalen Halterung 8 horizontal zu bewegen, wobei hier die Drehbewegung der horizontalen Gewindestange 12 über deren Gewinde auf das Transportwerkzeug 7 übertragen wird. Durch das Entlanggleiten des Transportwerkzeugs 7 an der horizontalen Halterung 8 während der horizontalen Bewegung kann das Transportwerkzeug 7 beispielsweise auch Kurvenbewegungen in vertikaler Richtung ausführen, d. h. es ist beispielsweise in vertikaler Richtung kippbar, entsprechend eines durch die horizontale Halterung 8 vorgegebenen Führungsweges, so dass die Zinken 7.1 unter der Essware 2 zu platzieren und soweit horizontal unter die Essware 2 zu schieben sind, bis die Essware 2 sicher auf dem Transportwerkzeug 7 aufliegt

Auch hier ist, analog zur vertikalen Gewindestange 10, der zweite Elektromotor 13, welcher im hier dargestellten Beispiel direkt mit der horizontalen Gewindestange 12 gekoppelt ist, vorzugsweise als ein Servomotor oder Schrittmotor ausgebildet, so dass durch eine entsprechende Ansteuerung des zweiten Elektromotors 13 eine exakte horizontale Positionierung des Transportwerkzeugs 7 ermöglicht ist, um die jeweilige Essware 2 zu erfassen, aus dem Regallager 3 zu entnehmen, exakt auf der jeweiligen Station S1, S2, S3, S4 zu positionieren und auch aus den Stationen S1, S2, S3, S4 wieder entnehmen zu können. In weiteren, hier nicht dargestellten Ausführungsformen kann auch dieser zweite Elektromotor 13 über ein Getrieb, beispielsweise über einen Riemen- oder Kettentrieb, oder über ein Zahnradgetriebe mit der horizontalen Gewindestange 12 gekoppelt sein. Des Weiteren sind auch hier andere Antriebsarten zur horizontalen Bewegung des Transportwerkzeugs 7 möglich, beispielsweise eine Pneumatik oder Hydraulik.

Das Regallager 3 ist im hier dargestellten Beispiel aus einzelnen Lagerelementen 14 gebildet, welche in mehreren Ebenen übereinander angeordnet sind, wobei in jeder Ebene jeweils eine Mehrzahl der Lagerelemente 14 kreisförmig angeordnet sind. Des Weiteren sind im hier dargestellten Beispiel auch an der dritten Station S3 des Verpflegungsautomaten 1 zwei derartige Lagerelemente 14 angeordnet, um dort Esswaren 2 zwischenzulagern und warmzuhalten. Ein derartiges Lagerelement 14 ist in Figur 8 näher dargestellt.

Die Lagerelemente 14 weisen in diesem Beispiel zwei federnd gelagerte Stopper 15 auf, um die jeweilige Essware 2 im Lagerelement 14 gegen ein Herausrutschen, insbesondere in Richtung eines mittleren Bereichs des Regallagers 3 zu sichern. Zum Entnehmen der Essware 2 aus einem dieser Lagerelemente 14 mittels des Transportwerkzeugs 7 sind die Zinken 7.1 des Transportwerkzeugs 7 über diesen Stoppern 15 zu platzieren, d. h. zwischen die Stopper 15 und die Essware 2 einzuschieben, so dass die Essware 2 mittels des Transportwerkzeugs 7 aufnehmbar und aus dem jeweiligen Lagerelement 14 entnehmbar ist.

Die Anordnung der Lagerelemente 14 zur Ausbildung des Regallagers 3 sind beispielsweise in den Figuren 2 und 4 bis 6 näher dargestellt, wobei hier aus Gründen der Übersichtlichkeit nicht alle Lagerelemente 14 dargestellt sind. Durch die kreisförmige Anordnung der Lagerelemente 14 stützen diese sich seitlich gegeneinander ab. Die übereinander gestapelten Lagerelemente 14 sind derart ausgebildet, dass sie zumindest formschlüssig ineinandergreifen, d. h. die Lagerelemente 14 weisen jeweils an einer Unterseite Zapfen 14.1 und an einer Oberseite Vertiefungen 14.2 auf, so dass bei übereinander gestapelten Lagerelementen 14 Zapfen 14.1 eines oberen Lagerelementes 14 in Vertiefungen 14.2 eines darunter angeordneten Lagerelementes 14 eingreifen. Auf diese Weise ist durch die Lagerelemente 14 ein stabiles Regallager 3 im Verpflegungsautomaten 1 ausgebildet. Derartige Lagerelemente 14 sind in unterschiedlich ausgebildeten Verpflegungsautomaten 1 verwendbar, welche insbesondere eine unterschiedliche verfügbare Bauraumhöhe für das Regallager 3 aufweisen, da das Regallager 3 im jeweiligen Verpflegungsautomaten 1 auf einfache Weise mittels der Lagerelemente 14 auszubilden ist, durch ein entsprechendes Stapeln und nebeneinander platzieren der Lagerelemente 14. Dabei ist eine Stapelhöhe an eine verfügbare Bauraumhöhe anpassbar. In anderen Ausführungsformen können die Lagerelemente 14 beispielsweise, alternativ oder zusätzlich, auch kraftschlüssig und/oder stoffschlüssig aneinander befestigt sein oder das Regallager 3 kann auf andere Weise ausgebildet sein.

Durch die kreisförmige Anordnung der Lagerelemente 14 bildet sich im mittleren Bereich des Regallagers 3 ein Freiraum, in welchem die Transportvorrichtung 4 angeordnet ist, d. h. diese ist von dem Regallager 3 seitlich umschlossen und ragt nach oben, in Richtung der Stationen S1, S2, S3, S4, aus dem Regallager 3 heraus, um die Esswaren 2 aus dem Regallager 3 zu den Stationen S1, S2, S3, S4 transportieren zu können. Dabei ist in dem hier dargestellten Beispiel, um diesen Freiraum im mittleren Bereich des Regallagers 3 optimal zu nutzen, das vertikale Gestänge 9 der Transportvorrichtung 4 exzentrisch in diesem mittleren Bereich angeordnet.

Das vertikale Gestänge 9 sowie die vertikale Gewindestange 10 sind drehbar gelagert, wobei sie um eine Achse A drehbar sind, welche zentrisch in diesem mittleren Bereich des Regallagers 3 positioniert ist, wie in Figur 4 dargestellt. Dadurch ist das Transportwerkzeug 7 um diese Achse A bzw. um eine virtuelle vertikale Verlängerung dieser Achse A drehbar bzw. schwenkbar, so dass mittels des Transportwerkzeugs 7 durch dieses Drehen bzw. Schwenken sowie durch vertikale und horizontale Bewegungen alle Lagerpositionen des Regallagers 3 erreichbar sind. Das vertikale Gestänge 9 ist zusammen mit der vertikalen Gewindestange 10 mittels eines Riemen- oder Kettengetriebes 16 mit einem dritten Elektromotor 17 gekoppelt, welcher in einem oberen Bereich des Verpflegungsautomaten 1 befestigt ist. Mittels des dritten Elektromotors 17 ist das vertikale Gestänge 9 zusammen mit der vertikalen Gewindestange 10 dadurch auf einer horizontalen Kreisbahn im mittleren Bereich des Regallagers 3 in unmittelbarer Nähe von Innenseiten der Lagerelemente 14 zu bewegen, wobei es die Drehachse A bzw. deren virtuelle vertikale Verlängerung umkreist.

Durch die exzentrische Anordnung des vertikalen Gestänges 9 mit der vertikalen Gewindestange 10 im mittleren Bereich des Regallagers 3 bewegt sich dieses während der Drehbewegungen nahe eines Innenrandes des Regallagers 3, d. h. nahe der Lagerelemente 14. Dadurch ist der Freiraum im mittleren Bereich des Regallagers 3 nahezu vollständig zur Bewegung des Transportwerkzeugs 7 nutzbar, wobei ein Durchmesser des mittleren Bereichs nur unwesentlich größer sein muss als eine Länge des nicht vertikal ausgefahrenen Transportwerkzeugs 7. Auf diese Weise ist eine möglichst geringe vertikale Ausdehnung des Verpflegungsautomaten 1 erreicht, wodurch ein Platzbedarf zu dessen Aufstellen und eine benötigte Standfläche relativ gering sind.

In anderen, hier nicht dargestellten Ausführungsformen können das vertikale Gestänge 9 und die vertikale Gewindestange 10 jedoch auch im Wesentlichen zentrisch im mittleren Bereich des Regallagers 3 angeordnet sein. Dies erfordert dann einen größeren Freiraum, dessen Durchmesser dann in etwa das Doppelte der Länge des nicht vertikal ausgefahrenen Transportwerkzeugs 7 aufweisen muss, um dieses frei schwenken zu können. Ist jedoch beispielsweise ohnehin ein Regallager 3 mit einer größeren Anzahl Esswaren 2 jeweils auf einer Ebene vorgesehen, so vergrößert sich, bei gleich bleibender Größe der Esswaren 2 und der hierfür erforderlichen Lagerelemente 14 sowohl der Durchmesser des Regallagers 3 als auch der Innendurchmesser des mittleren Bereichs des Regallagers 3, so dass auch für eine zentrische Anordnung des vertikalen Gestänges 9 und der vertikalen Gewindestange 10 der Transportvorrichtung 4 ein ausreichender Freiraum zu Verfügung steht.

In einer weiteren hier nicht dargestellten Ausführungsform kann die TransportVorrichtung 4 auch an einer Außenseite des Regallagers 3 angeordnet sein. In diesem Fall ist dann zweckmäßigerweise auch das Regallager 3 automatisch zu drehen, so dass auch in dieser Ausführungsform ein Zugriff des Transportwerkzeugs 7 auf alle im Regallager 3 gelagerten Esswaren 2 ermöglicht ist. Alternativ wäre das Transportwerkzeug 7 an einer Außenseite des Regallagers 3 entlang um das Regallager 3 herum zu schwenken, dies wäre jedoch erheblich aufwändiger zu realisieren und würde einen höheren Platzbedarf für den Verpflegungsautomaten 1 erfordern.

Auch im hier dargestellten Beispiel ist das Regallager 3 drehbar ausgebildet. Es ist jedoch nicht automatisch drehbar, d. h. es ist nicht mit einer Antriebseinheit gekoppelt, sondern lediglich drehbar gelagert, wie in Figur 7 näher dargestellt. Die Lagereinheiten 14 sind dazu auf einer runden Plattform 18 angeordnet, welche an einer Unterseite Rollen 19 aufweist. Diese drehbare Lagerung des Regallagers 3 ermöglicht ein einfaches manuelles Befüllen des Regallagers 3 mit Esswaren 2 über eine seitlich am Verpflegungsautomaten 1 ausgebildete und mit einer Klappe 20 verschlossene Öffnung in einem Gehäuse 21 des Verpflegungsautomaten 1.

Zum manuellen Befüllen ist diese Klappe 20 zu öffnen, wie in den Figuren 1 und 6 dargestellt, und das Regallager 3 manuell zu drehen, um alle Lagerpositionen des Regallagers 3 mit Esswaren 2 befüllen zu können. Während eines normalen automatischen Betriebs des Verpflegungsautomaten 1 ist das Regallager 3 in einer festen Position zu blockieren, so dass ein Verdrehen und dadurch eine Positionsänderung der im Regallager 3 gelagerten Esswaren 2 verhindert sind. Zu diesem Zweck weist die Klappe 20, wie in Figur 1 dargestellt, an einer Innenseite eine dem Regallager 3 zugewandte Ausformung 22 auf, welche bei geschlossener Klappe 20 in einem Freiraum zwischen zwei Stapeln der Lagerelemente 14 angeordnet ist und dadurch eine Drehung des Regallagers 3 blockiert.

Durch diese Ausbildung des Regallagers 3 ist jeder eingelagerten Essware 2 eine feste Lagerposition zugeordnet, welche eindeutig zu identifizieren ist und daher vom Transportwerkzeug 7 anzusteuern ist, um die jeweilige Essware 2 zu entnehmen. Dadurch ist eine dynamische Lagerhaltung im Verpflegungsautomaten 1 ermöglicht, auch als chaotische Lagerhaltung bezeichnet. D. h. es sind eine Vielzahl unterschiedlicher Esswaren 2 an beliebigen Lagerpositionen im Regallager 3 einzusortieren, wobei die jeweilige Essware 2 und deren Lagerposition im Regallager 3 eindeutig zu identifizieren und zu speichern ist. Bei einer entsprechenden Auswahl der Essware 2 durch den Konsumenten ist diese mittels des Transportwerkzeugs 7, welches deren Position im Regallager 3 anfährt, aus dem Regallager 3 zu entnehmen und zur jeweiligen Station S1, S2, S3, S4 im Verpflegungsautomaten 1 zu transportieren.

Das Einsortieren der Esswaren 2 in das Regallager 3 kann dabei beispielsweise, wie bereits beschrieben, manuell erfolgen oder auch automatisch, wobei jeweils die Essware 2 und deren Lagerposition im Regallager 3 zu identifizieren und zu speichern ist. Ein automatisches Einsortieren kann beispielsweise mittels des Transportwerkzeugs 7 erfolgen, welches die im Regallager 3 zu lagernde Essware 2 beispielsweise an der vierten Station S4 oder an einer anderen erreichbaren Stelle des Verpflegungsautomaten 1 aufnimmt und automatisch an im Regallager 3 einlagert.

Durch diese dynamische oder chaotische Lagerung der Esswaren 2 ist insbesondere eine Fehlbestückung des Regallagers 3 verhindert, da ein Einsortieren verschiedener Sorten von Esswaren 2 an für die jeweilige Sorte fest vorgegebenen Lagerpositionen nicht erforderlich ist. Bei einer derartigen Festplatzlagerung könnte es bei falsch einsortierten Esswaren 2 zur Ausgabe einer falschen, vom Konsumenten nicht ausgewählten Essware 2 kommen. Dies ist durch die dynamische oder chaotische Lagerhaltung verhindert.

Des Weiteren ist, da eine Identifikation der eingelagerten Esswaren 2 erforderlich ist, auf einfache Weise eine Lagerstandsüberwachung möglich. Dies ermöglicht bei einer Reduzierung einer oder mehrerer Sorten Esswaren 2 ein zeitnahes Wiederauffüllen des Regallagers 3, so dass auf einfache Weise eine Verfügbarkeit der Esswaren 2 optimierbar ist. Zudem ist eine Menge der verschiedenen Esswaren 2 an deren jeweilige Nachfrage anzupassen, da keine festen Lagerpositionen für verschiedene Sorten von Esswaren 2 reserviert sind, sondern die Esswaren 2 in alle verfügbaren Lagerplätze einsortierbar sind. D. h. es sind verschiedene Sorten von Esswaren 2, je nach deren Nachfrage durch die Konsumenten, in unterschiedlichen Mengen einzulagern, so dass ein im Regallager 3 vorhandener Lagerplatz optimal zu nutzen ist, wodurch Intervalle zwischen dem jeweiligen Nachfüllen des Regallagers 3 verlängerbar sind und das Regallager 3 und dadurch auch der Verpflegungsautomat 1 kleiner auszubilden ist.

Der an der ersten Station S1 des Verpflegungsautomaten 1 angeordnete Grill 5 zur Zubereitung der Esswaren 2 weist vorteilhafterweise zumindest eine Widerstandsdraht-Heizeinrichtung auf, in welcher ein oder mehrere Widerstandsdrähte unverhüllt angeordnet sind. D. h. es handelt sich hierbei nicht um einen so genannten Quarzgrill, bei dem die Heizdrähte von Quarzglas umschlossen sind und von Gas umgeben sind.

Die Ausbildung des Grills 5 mittels der Widerstandsdraht-Heizeinrichtung ermöglicht eine Abstrahlung von Wärmestrahlung, insbesondere von infraroter Strahlung, mit einer höheren Wellenlänge als bei einem Quarzgrill. Die Wellenlänge der Strahlung beträgt bei diesem Grill 5 mit offen liegenden Widerstandsdrähten beispielsweise ca. 2,8 µm bis 3,8 µm, während sie bei einem Quarzgrill ca. 1,1 µm beträgt. Diese höhere Wellenlänge ermöglicht die Zubereitung der Essware 2, d. h. deren Erwärmen auch im verpackten Zustand, da die längerwellige Strahlung die Verpackung durchringt und auf die Essware 2 einwirkt. Im in den Figuren dargestellten Ausführungsbeispiel sind die Esswaren 2 jeweils in Esswarenveipackungen verpackt und bleiben dies auch bis zur Ausgabe an den Konsumenten, d. h. sie werden auch zur Zubereitung nicht entpackt.

Zudem ist mittels eines Grills 5 mit Widerstandsdrähten, welche beispielsweise flächig und eben am Grill 5 angeordnet sind und eine Fläche abdecken, welche einer Ausdehnung der Essware 2 entspricht, eine wesentlich gerichteter Abstrahlung möglich als mit einem Quarzgrill, bei welchem die Abstrahlung von den Quarzglasrohren in alle Richtungen erfolgt. Die Widerstandsdraht-Heizeinrichtung oder eine Mehrzahl davon ist/sind beispielsweise derart angeordnet und ausgebildet, dass eine Bestrahlung der Essware 2 von unten und/oder von oben und/oder seitlich möglich ist. Der Grill 5 kann auch ofenförmig ausgebildet sein, d. h. einen teilweise oder vollständig geschlossenen oder verschließbaren Garraum aufweisen.

Des Weiteren umfasst der Verpflegungsautomat 1 vorzugsweise eine hier nicht näher dargestellte Perforiereinheit zum Einbringen zumindest eines Lochs oder einer Mehrzahl von Löchern in die Verpackung der Essware 2 vor deren Zubereitung. Diese Perforiereinheit weist beispielsweise ein oder mehrere nadelartige Elemente auf, welche in einem oberen Bereich des Verpflegungsautomaten 1 angeordnet und nach unten ausgerichtet sind, so dass während eines Heraushebens der Essware 2 mittels des Transportwerkzeugs 7 aus dem Regallager 3 die Verpackung durch ein zusätzliches Anheben in Richtung der Perforiereinheit zu perforieren ist, danach geringfügig abzusenken und zur weiteren Verarbeitung zu einer der Stationen S1, S2, S3, S4 zu transportieren ist.

Durch dieses Perforieren ist während eines Erwärmens der Essware 2 ein Entweichen von Fluiden, insbesondere von Dampf, aus der Verpackung ermöglicht und ein Zerstören der Verpackung durch einen zu starken Innendruck verhindert. Auf diese Weise ist kein vollständiges Öffnen der Verpackung zur Zubereitung der Essware 2 erforderlich, so dass diese weiterhin hygienisch verpackt bleibt. Alternativ kann der Verpflegungsautomat 1 jedoch auch einen Öffnungsmechanismus zum Öffnen der Verpackung und, falls erforderlich, gegebenenfalls zum Entnehmen der Essware 2 aus der Verpackung zu deren Zubereitung und zum Wiederverpacken der Essware 2 aufweisen. Dies wäre jedoch mit einem erhöhten Aufwand verbunden.

Zweckmäßigerweise ist eine hier nicht näher dargestellte Kühleinrichtung an einer Oberseite des Regallagers 3 angeordnet. Mittels dieser Kühleinrichtung sind die Esswaren 2 zu kühlen und dadurch wesentlich länger zu lagern. Durch die Anordnung der Kühleinrichtung an der Oberseite des Regallagers 3 ist die Kühlung besonders effizient, da mittels der Kühleinrichtung gekühlte Luft in Richtung des Regallagers 3 absinkt, so dass das Regallager 3 in einem durch die Kühleinrichtung erzeugten und vom Gehäuse 21 des Verpflegungsautomaten 1 oder einer zusätzlichen Umhüllung des Regallagers 3 eingeschlossenen Kaltluftsee angeordnet ist.

Die Kühleinrichtung ist bei einer Anordnung an der Oberseite des Regallagers 3 derart ausgebildet und angeordnet, dass die Esswaren 2 mittels der TransportVorrichtung 4 an der Kühleinrichtung vorbei aus dem Regallager 3 zu den einzelnen Stationen S1, S2, S3, S4 des Verpflegungsautomaten 1 zu transportieren sind, d. h. beispielsweise kreisförmig mit einer Öffnung in der Mitte, durch welche die Transportvorrichtung 4 führt und durch welche hindurch die Esswaren 2 mittels des Transportwerkzeugs 7 aus dem Regallager 3 heraus zu transportieren sind. In anderen Ausführungsformen des Verpflegungsautomaten 1 kann die Kühleinrichtung jedoch auch an einer anderen Position angeordnet sein, beispielsweise kann sie vom Regallager 3 zumindest teilweise umschlossen sein oder das Regallager 3 zumindest teilweise umschließen, zum Beispiel seitlich, oder an einer Unterseite des Regallagers 3 angeordnet sein.

Zur Identifizierung der Esswaren 2 umfasst der Verpflegungsautomat 1 zumindest eine Identifizierungsvorrichtung 23. Diese Identifizierungsvorrichtung 23 ist in der hier dargestellten Ausführungsform beispielsweise ein Barcode-Lesegerät, welches am Transportwerkzeug 7 angeordnet ist und einen auf die Verpackung der Essware 2 aufgedruckten Barcode ausliest. Dies ist insbesondere bei einer automatischen Bestückung des Regallagers 3 mit Esswaren 2 mittels des Transportwerkzeugs 7 sinnvoll, da über das Barcode-Lesegerät die Essware 2 zu identifizieren und deren Identität zusammen mit der Lagerposition, in welcher die Essware 2 vom Transportwerkzeug 7 platziert wird, gespeichert werden kann. Bei einer Auswahl der Essware 2 durch den Konsumenten ist diese dann durch Anfahren der entsprechenden Lagerposition mittels des Transportwerkzeugs 7 wieder aus dem Regallager 3 zu entnehmen.

Aber auch bei einer manuellen Bestückung des Regallagers 3 ist die am Transportwerkzeug 7 angeordnete Identifizierungsvorrichtung 23 sinnvoll. So sind beispielsweise nach dem Auffüllen des Regallagers 3 und dessen Verriegelung mittels der seitlichen Klappe 20 alle Lagerpositionen oder zumindest alle neu aufgefüllten Lagerpositionen mittels des Transportwerkzeugs 7 anzufahren und mittels des Barcode-Lesegerätes durch Auslesen der auf die Verpackungen aufgedruckten Barcodes die eingelagerten Esswaren 2 eindeutig zu identifizieren und deren Lagerposition zu speichern. Die Lagerposition ist dabei durch die Ausrichtung des Transportwerkzeugs 7 während des Erfassens des Barcodes der jeweiligen Essware 2 zu bestimmen. Auf diese Weise ist eine schnelle und effiziente manuelle Bestückung des Regallagers 3 zu realisieren, wobei die Esswaren 2 und deren Lagerposition nicht aufwändig manuell während des Einsortierens zu erfassen und abzuspeichern sind.

Alternativ zum Barcode-Lesegerät kann die Identifizierungsvorrichtung 23 auch als ein Lesegerät zu einem Auslesen eines Transponders an der Essware 2 oder an deren Verpackung ausgebildet sein. Dieser Transponder ist beispielsweise ein so genannter RFID-Chip (Radio Frequency Identification).

In einer weiteren bevorzugten Ausführungsform ist die IdentifizierungsVorrichtung 23 eine andere optische Erfassungseinheit, beispielsweise eine Kamera. Es ist auch eine Verwendung mehrerer Identifizierungsvoruchtungen 23 möglich, um beispielsweise jederzeit eine sichere Identifizierung der Esswaren 2 sicherzustellen. Auf diese Weise sind von diesem Verpflegungsautomaten 1 auch Esswaren 2 verarbeitbar, welche jeweils auf verschiedene Weise zu identifizieren sind, d. h. beispielsweise keinen Barcode oder keinen Transponder aufweisen.

Dadurch ist die jeweilige Essware 2 vom Verpflegungsautomaten 1 anhand des Transponders bzw. anhand eines Barcodes auf der Verpackung oder anhand der Verpackung selbst bzw. deren Bedruckung auf einfache Weise identifizierbar und entsprechend behandelbar, d. h. zum Beispiel mit einer auf die betreffende Essware 2 abgestimmten Temperatur und Garzeit im Grill 5 und/oder der Mikrowelle 6 zubereitbar und/oder mit einer entsprechend abgestimmten Temperatur kühlbar und/oder lagerbar.

Eine Transponderinformation bzw. die Bedruckung der Verpackung, beispielsweise der Barcode, können des Weiteren beispielsweise auch ein Haltbarkeitsdatum der jeweiligen Essware 2 enthalten, so dass ein einwandfreier Zustand der an den Konsumenten auszugebenden Essware 2 jederzeit sichergestellt ist. Für die Identifizierung mittels einer Kamera kann beispielsweise auch ein zweiter, wesentlich größerer Barcode auf der Verpackung aufgedruckt sein, während ein standardmäßiger Barcode weiterhin als Information für ein Zahlungssystem auf der Verpackung aufgedruckt ist.

Durch eine Verwendung mehrerer als Kamera ausgebildeter Identifizierungsverrichtungen 23 an verschiedenen Positionen im Verpflegungsautomaten 1 ist des Weiteren beispielsweise eine optimale Positionierung der jeweiligen Essware 2 im Regallager 3 und/oder auf dem Transportwerkzeug 7 und/oder in den Stationen S1, S2, S3, S4 und/oder ein jeweiliger Zustand der Essware 2 kontrollierbar und überwachbar. So ist beispielsweise mittels einer Kamera im Bereich des Grills 5 und/oder der Mikrowelle 6 ein aktueller Garzustand der Essware 2 beurteilbar. Mittels einer Kamera im Regallager 3 ist deren Lagerung überwachbar und deren Qualitätszustand beurteilbar.

Vorzugsweise umfasst der Verpflegungsautomat 1 zumindest eine hier nicht näher dargestellte berührungssensible Anzeigeeinheit, d. h. beispielsweise ein so genanntes Touchscreen-Display. Dies ermöglicht auf für den Konsumenten einfache und komfortable Weise eine Kommunikation zwischen dem Konsumenten und dem Verpflegungsautomaten 1. Mittels der berührungssensiblen Anzeigeeinheit ist beispielsweise vom Konsumenten die Essware 2 auswählbar und vom Verpflegungsautomaten 1 ist dem Konsumenten eine verbleibende Zeit bis zur Fertigstellung und Ausgabe der Essware 2 anzeigbar. Des Weiteren ist der Verpflegungsautomat 1 über diese berührungssensible Anzeigeeinheit beispielsweise auch programmierbar, d. h. es sind zum Beispiel zu verarbeitende Esswaren 2 vorgebbar und diesen Aufbewahrungszeiten und/oder -temperaturen sowie Zubereitungszeiten und/oder -temperaturen zuordbar.

In einer vorteilhaften Ausführungsform weist der Verpflegungsautomat 1 vorzugsweise zumindest eine Zahlungseinheit auf, welche dem Konsumenten eine Bezahlung der Essware 2 ermöglicht. Dies sind beispielsweise eine Bargeldzahlungseinheit und/oder eine Zahlungseinheit für Geld- und/oder Kreditkarten.

Des Weiteren weist der Verpflegungsautomat 1 vorteilhafterweise zumindest eine drahtgebundene und/oder drahtlose Kommunikationseinheit auf. Diese Kommunikationseinheit ermöglicht beispielsweise eine Überprüfung eines jeweiligen Zahlungsmittels, zum Beispiel der Geld- oder Kreditkarte des Konsumenten, um dessen Zahlungsfähigkeit sicherzustellen. Des Weiteren ist mittels einer derartigen Kommunikationseinheit beispielsweise eine Datenfernübertragung zur Wartung und Kontrolle des Verpflegungsautomaten 1 ermöglicht, so dass zum Beispiel Störungen sofort erkennbar und möglicherweise mittels Datenfernübertragung behebbar sind. Auch ist auf diese Weise zum Beispiel ein aktueller Füllstand des Regallagers 3 überprüfbar, so dass ein rechtzeitiges Nachfüllen ermöglicht ist.

Zudem ist über diese Kommunikationseinheit beispielsweise eine Fernbestellung von Esswaren 2 über eine Datenfernübertragung ermöglicht, so dass der Konsument sich bereits aus einer größeren Entfernung, beispielsweise von zuhause aus, sich eine Essware 2 aussuchen und bestellen kann, welche dann vom Verpflegungsautomaten 1 zuzubereiten ist, während sich der Konsument zum Verpflegungsautomaten 1 bewegt, um die Essware 2 abzuholen. Auf diese Weise sind lange Wartezeiten für den Konsumenten am Verpflegungsautomaten 1 während der Zubereitung seiner bestellten Essware 2 verhindert. Über diese Kommunikationseinheit ist dem Konsumenten beispielsweise auch mitzuteilen, wann seine Essware 2 fertiggestellt und zur Ausgabe bereit ist, so dass er sie rechtzeitig abholen kann. Ist eine Abholung der Essware 2 durch den Konsumenten verspätet, so wird diese in der dritten Station S3 zwischengelagert und warm gehalten.

### BEZUGSZEICHENLISTE

- 1: Verpflegungsautomat
- 2: Essware
- 3: Regallager
- 4: Transportvorrichtung
- 5: Grill
- 6: Mikrowelle
- 7: Transportwerkzeug
- 7.1: Zinken
- 7.2: seitliche Stütze
- 8: horizontale Halterung
- 9: vertikales Gestänge
- 10: vertikale Gewindestange
- 11: erster Elektromotor
- 12: horizontale Gewindestange
- 13: zweiter Elektromotor
- 14: Lagerelement
- 14.1: Zapfen
- 14.2: Vertiefung
- 15: Stopper
- 16: Riemen- oder Kettengetriebe
- 17: dritter Elektromotor
- 18: Plattform
- 19: Rolle
- 20: Klappe
- 21: Gehäuse
- 22: Ausformung
- 23: Identifizierungsvorrichtung
- A: Achse
- S1: erste Station
- S2: zweite Station
- S3: dritte Station
- S4: vierte Station

## Patentansprüche

1. Verpflegungsautomat (1), in welchem zumindest eine Essware (2) lagerbar, kühlbar und/oder erwärmbar ist, umfassend ein Regallager (3) zur Lagerung einer Mehrzahl von Esswaren (2) und eine Transportvorrichtung (4), mittels welcher jeweils zumindest eine Essware (2) aus dem Regallager (3) entnehmbar ist, wobei die Transportvorrichtung (4) ein Transportwerkzeug (7) zum Erfassen der Essware (2) aufweist, welches zumindest horizontal und vertikal bewegbar und zumindest um eine vertikale Achse (A) drehbar und/oder schwenkbar ist, wobei die Transportvorrichtung (4) zumindest teilweise von dem Regallager (3) umschlossen ist und wobei die Essware (2) mittels des Transportwerkzeugs (7) der Transportvoruchtung (4) zu einer Mehrzahl von Stationen (S1, S2, S3, S4) im Verpflegungsautomaten (1) transportierbar ist, welche oberhalb des Regallagers (3) angeordnet sind.

2. Verpflegungsautomat (1) nach Anspruch 1,
**dadurch gekennzeichnet, dass** das Regallager (3) drehbar gelagert ist.

3. Verpflegungsautomat (1) nach Anspruch 1 oder 2,
**dadurch gekennzeichnet, dass** das Regallager (3) Lagerplätze für Esswaren (2) in einer Mehrzahl übereinander angeordneter Ebenen aufweist, wobei alle Lagerplätze jeweils einer Ebene zusammen einen Kreis ausbilden.

4. Verpflegungsautomat (1) nach einem der vorhergehenden Ansprüche,
**dadurch gekennzeichnet, dass** ein vertikales Gestänge (9) der Transportvorrichtung (4), an welchem das Transportwerkzeug (7) unmittelbar oder über eine horizontale Halterung (8) angeordnet ist und an welchem entlang es vertikal bewegbar ist, derart zumindest teilweise von dem Regallager (3) umschlossen ist, dass das vertikale Gestänge (9) zentrisch oder exzentrisch im Regallager (3) angeordnet ist.

5. Verpflegungsautomat (1) nach einem der vorhergehenden Ansprüche, umfassend einen Grill (5) zur zumindest teilweisen Zubereitung der Essware (2), wobei der Grill (5) zumindest eine Widerstandsdraht-Heizeinrichtung aufweist, in welcher ein oder mehrere Widerstandsdrähte unverhüllt angeordnet sind.

6. Verpflegungsautomat (1) nach einem der vorhergehenden Ansprüche, umfassend eine Perforiereinheit zum Einbringen zumindest eines Lochs in eine Verpackung der Essware (2) vor deren Zubereitung.

7. Verpflegungsautomat (1) nach einem der vorhergehenden Ansprüche,
**dadurch gekennzeichnet, dass** eine Kühleinrichtung an einer Oberseite des Regallagers (3) angeordnet ist.

8. Verpflegungsautomat (1) nach einem der vorhergehenden Ansprüche, umfassend zumindest eine Identifizierungsvorrichtung (23) zu einer Identifizierung der Essware (2).

9. Verpflegungsautomat (1) nach einem der vorhergehenden Ansprüche, umfassend zumindest eine Kamera.

10. Verpflegungsautomat (1) nach einem der vorhergehenden Ansprüche, umfassend zumindest eine berührungssensible Anzeigeeinheit.

11. Verpflegungsautomat (1) nach einem der vorhergehenden Ansprüche, umfassend zumindest eine Zahlungseinheit.

12. Verpflegungsautomat (1) nach einem der vorhergehenden Ansprüche, umfassend zumindest eine drahtgebundene und/oder drahtlose Kommunikationseinheit.

13. Verfahren zum Betrieb eines Verpflegungsautomaten (1) nach einem der Ansprüche 1 bis 12, wobei aus einem Regallager (3) zur Lagerung einer Mehrzahl von Esswaren (2) mittels einer Transportvorrichtung (4), welche zumindest teilweise von dem Regallager (3) umschlossen ist, zumindest eine Essware (2) entnommen und zu einer Mehrzahl von Stationen (S1, S2, S3, S4) im Verpflegungsautomaten (1) transportiert wird, welche oberhalb des Regallagers (3) angeordnet sind, wobei ein Transportwerkzeug (7) der Transportvorrichtung (4) zumindest horizontal und vertikal bewegt und zumindest um eine vertikale Achse (A) gedreht und/oder geschwenkt wird, um eine Lagerposition der Essware (2) anzufahren und die Essware (2) zu erfassen und zu transportieren.

14. Verfahren nach Anspruch 13,
**dadurch gekennzeichnet, dass** das Regallager um eine vertikale Drehachse gedreht wird, um eine Lagerposition der Essware (2) mittels des Transportwerkzeugs (7) anzufahren und die Essware (2) zu erfassen und zu transportieren.

## Claims

1. A vending machine (1) in which at least one food product (2) is storable, coolable and/or heatable, comprising a rack storage compartment (3) adapted to store a plurality of food products (2) and a transport device (4) via which at least one food product (2) is respectively removable from the rack storage compartment (3), the transport device (4) having a transport tool (7) for gripping the food product (2) and, wherein the transport tool (7) is movable at least horizontally and vertically and is rotatable and/or pivotable at least around a vertical axis (A), the transport device (4) being at least partially surrounded by the rack storage compartment (3), and the food product (2) being transportable with the aid of the transport tool (7) of the transport device (4) to a plurality of stations (S1, S2, S3, S4) arranged in the vending machine (1), the plurality of stations (S1, S2, S3, S4) being arranged above the rack storage compartment (3).

2. The vending machine (1) according to claim 1, characterized that the rack storage compartment (3) is rotatably supported.

3. The vending machine (1) according to claim 1 or 2, characterized that the rack storage compartment (3) has storage locations for food products (2) on a plurality of levels disposed above each other, the storage locations on each level together forming a circle.

4. The vending machine (1) according to one of the preceding claims, **characterized in that** a vertical linkage (9) of the transport device (4), on which the transport tool (7) is disposed directly or via a horizontal bracket (8) and along which it is movable vertically, is at least partially surrounded by the rack storage compartment (3) such that the vertical linkage (9) is disposed centrically or eccentrically in the rack storage compartment (3).

5. The vending machine (1) according to one of the preceding claims, further comprising a grill (5) for at least partially preparing the food product (2), the grill (5) having at least one resistance wire heating device, in which one or more resistance wires are disposed in an unenclosed manner.

6. The vending machine (1) according to one of the preceding claims, further comprising a perforation unit for introducing at least one hole into a packaging of the food product (2) prior to the preparation thereof.

7. The vending machine (1) according to one of the preceding claims, further comprising a cooling device arranged on an upper side of the rack storage compartment (3).

8. The vending machine (1) according to one of the preceding claims, further comprising at least one identification device (23) for identifying the food product (2).

9. The vending machine (1) according to one of the preceding claims, further comprising at least one camera.

10. The vending machine (1) according to one of the preceding claims, further comprising at least one touch-sensitive display unit.

11. The vending machine (1) according to one of the preceding claims, further comprising at least one payment unit.

12. The vending machine (1) according to one of the preceding claims, further comprising at least one wired and/or wireless communication unit.

13. A method for operating a vending machine (1) according to one of the claims 1 to 12, wherein from a rack storage compartment (3) adapted to store a plurality of food products (2) via a transport device (4), which is at least partially surrounded by the rack storage compartment (3), at least one food product (2) is removed and transported to a plurality of stations (S1, S2, S3, S4) in the vending machine (1), which are disposed above the rack storage compartment (3), the transport tool (7) of the transport device (4) being moved at least horizontally and vertically and rotated and/or pivoted at least around a vertical axis (A) for the purpose of approaching a storage position of the food product (2) and gripping and transporting the food product (2).

14. The method according to claim 13, **characterized in that** the rack storage compartment (3) is rotated around a vertical rotation axis to approach a storage position of the food product (2) by means of the transport tool (7) and to grip and transport the food product (2).

## Revendications

1. Distributeur automatique de repas (1), dans lequel au moins un produit alimentaire (2) peut être stocké, réfrigéré et/ou chauffé, comprenant un système de stockage à rayonnages (3) pour le stockage d'une pluralité de produits alimentaires (2) et un dispositif de transport (4) au moyen duquel au moins un produit alimentaire (2) peut être respectivement extrait du système de stockage à rayonnages (3), dans lequel le dispositif de transport (4) comporte un outil de transport (7) destiné à saisir le produit alimentaire (2), qui peut se déplacer au moins horizontalement et verticalement et peut être mis en rotation et/ou amené à pivoter autour d'au moins un axe vertical (A), dans lequel le dispositif de transport (4) est au moins partiellement entouré par le système de stockage à rayonnages (3) et dans lequel les produits alimentaires (2) peuvent être transportés vers une pluralité de postes (S1, S2, S3, S4) dans le distributeur automatique de repas (1) au moyen de l'outil de transport (7) du dispositif de transport (4), lesquels postes sont disposés au-dessus du système de stockage à rayonnages (3).

2. Distributeur automatique de repas (1) selon la revendication 1,
**caractérisé en ce que** le système des stockage à rayonnages (3) est monté de manière à pouvoir tourner.

3. Distributeur automatique de repas (1) selon la revendication 1 ou 2,
**caractérisé en ce que** le système des stockage à rayonnages (3) comporte des emplacements de stockage destinés à des produits alimentaires (2) dans une pluralité de plans agencés les uns au-dessus des autres, dans lequel tous les emplacements de stockage d'un plan respectif forment ensemble un cercle.

4. Distributeur automatique de repas (1) selon l'une quelconque des revendications précédentes,
**caractérisé en ce qu'**une timonerie verticale (9) du dispositif de transport (4), sur lequel l'outil de transport (7) est disposé de manière adjacente ou sur un support horizontal (8) et qui peut être déplacé verticalement le long de celui-ci, est au moins partiellement entouré par le système de stockage à rayonnages (3) de manière à ce que la timonerie verticale (9) soit disposée de manière centrée ou excentrée dans le système de stockage à rayonnages (3).

5. Distributeur automatique de repas (1) selon l'une quelconque des revendications précédentes, comprenant un grill (5) destiné à préparer au moins partiellement les produits alimentaires (2), dans lequel le grill (5) comporte au moins un dispositif de chauffage à fil de résistance dans lequel sont disposés un ou plusieurs fils de résistance non gainés.

6. Distributeur automatique de repas (1) selon l'une quelconque des revendications précédentes, comprenant une unité de perforation destinée à former au moins un orifice dans un emballage du produit alimentaire (2) avant sa préparation.

7. Distributeur automatique de repas (1) selon l'une quelconque des revendications précédentes,
**caractérisé en ce qu'**un dispositif de refroidissement est disposé sur une face supérieure du système de stockage à rayonnages (3).

8. Distributeur automatique de repas (1) selon l'une quelconque des revendications précédentes, comprenant au moins un dispositif d'identification (23) destiné à identifier le produit alimentaire (2).

9. Distributeur automatique de repas (1) selon l'une quelconque des revendications précédentes, comprenant au moins une caméra.

10. Distributeur automatique de repas (1) selon l'une quelconque des revendications précédentes, comprenant au moins une unité d'affichage tactile.

11. Distributeur automatique de repas (1) selon l'une quelconque des revendications précédentes, comprenant au moins une unité de paiement.

12. Distributeur automatique de repas (1) selon l'une quelconque des revendications précédentes, comprenant au moins une unité de communication filaire et/ou sans fil.

13. Procédé de mise en fonctionnement d'un distributeur automatique de repas (1) selon l'une quelconque des revendications 1 à 12, dans lequel au moins un produit alimentaire (2) est extrait d'un système de stockage à rayonnages (3) destiné à stocker une pluralité de produits alimentaires (2) au moyen d'un dispositif de transport (4) qui est au moins partiellement entouré par le système de stockage à rayonnages (3) et est transporté vers une pluralité de postes (S1, S2, S3, S4) dans le distributeur automatique de repas (1), lesquels postes sont disposés au-dessus du système de stockage à rayonnages (3), dans lequel un outil de transport (7) du dispositif de transport (4) se déplace au moins horizontalement et verticalement et est mis en rotation et/ou amené à pivoter autour d'au moins un axe vertical (A), afin d'atteindre une position de stockage du produit alimentaire (2) et de saisir et transporter le produit alimentaire (2).

14. Procédé selon la revendication 13,
**caractérisé en ce que** le système de stockage à rayonnages est mis en rotation autour d'un axe de rotation vertical afin d'atteindre une position de stockage du produit alimentaire (2) au moyen de l'outil de transport (7) et de saisir et transporter le produit alimentaire (2).
